# FASCICULE DE BREVET EUROPEEN

(11) **EP 1 725 134 B1**
(45) Date de publication et mention de la délivrance du brevet: **26.09.2007**
(21) Numéro de dépôt: 05739457.9
(22) Date de dépôt: 16.03.2005
(51) Int. Cl.: A44B 19/26

(54) **SYSTEME D'OUVERTURE/FERMETURE ETANCHE DESTINE A DES SACS D'EMBALLAGES**
DICHTES ÖFFNUNGS-/SCHLIESSSYSTEM FÜR VERPACKUNGSBEUTEL
SEALED OPENING/CLOSING SYSTEM FOR PACKAGING BAGS

(30) Priorité: 18.03.2004 FR 0402799
(43) Date de publication de la demande: 29.11.2006
(73) Titulaire: Morance Soudure, 69400 Villefranche sur Saone (FR)
(72) Inventeur: BARBIER, Jean-Pierre, F-69620 Ternand (FR); BARBIER, Eric, F-69480 Marcy sur Anse (FR)
(74) Mandataire: Maureau, Philippe
(86) Numéro de dépôt international: PCT/FR2005/000632
(87) Numéro de publication internationale: WO 2005/099504

(56) Documents cités:
- FR-A- 2 833 576
- US-A- 5 167 608
- US-A- 5 782 733

## Description

La présente invention concerne un système d'ouverture/fermeture destiné notamment à des sacs d'emballage.

Il est connu par le document FR 2 833 576 d'utiliser des systèmes d'ouverture/fermeture de sac d'emballage comprenant une pièce de base plane délimitant au moins partiellement une ouverture à travers elle, cette pièce de base comportant des moyens de guidage coopérant avec des moyens de guidage d'un coulisseau permettant d'obturer l'ouverture ou de laisser libre celle-ci, la pièce de base plane étant destinée à être fixée à la paroi du sac de telle sorte que l'ouverture qu'elle délimite coïncide avec une ouverture aménagée dans la paroi du sac.

Ce type de système d'ouverture/fermeture peut notamment être fixé en regard d'une prédécoupe formant une bande détachable lors de la première utilisation, cette prédécoupe assurant ainsi l'inviolabilité du sac, un utilisateur pouvant identifier immédiatement si le sac a déjà été ouvert.

Il apparaît toutefois que cette prédécoupe comprend des orifices qui ne garantissent pas une étanchéité satisfaisante. D'autre part, le système d'ouverture/fermeture lui-même laisse un passage non étanche au niveau de son ouverture.

L'étanchéité du sac étant recherchée, pour des raisons de conservation de son contenu par exemple, il faut donc procéder à la mise en place d'un dispositif supplémentaire, comme un opercule collé ou soudé et pouvant être retiré. Toutefois, ce type de dispositif est situé à l'extérieur du sac et peut facilement être endommagé.

Il est connu également d'utiliser des dispositifs permettant de détruire la paroi du sac en elle-même, à un endroit ne comportant pas de zone de faiblesse. En particulier, on peut citer les documents US 5 167 608, US 6 652 436, US 6 273 607, EP 0 485 741.

Dans les dispositifs décrits dans les documents cités ci-dessus, la découpe se révèle difficile car la paroi se situe en retrait par rapport à l'ouverture du dispositif dans laquelle passe l'organe de découpe. D'autre part, la paroi du sac doit assurer la tenue de celui-ci est donc résistante à cette découpe.

En conséquence, la présente invention a pour but de fournir un système d'ouverture/fermeture dont l'étanchéité est améliorée, en ne rajoutant pas de dispositif extérieur supplémentaire sur le sac et en conservant la simplicité d'utilisation et de fabrication de celui-ci.

A cet effet, la présente invention a pour objet un système d'ouverture/fermeture, notamment pour sacs d'emballage, comportant une pièce de base plane délimitant au moins partiellement une ouverture à travers elle, cette pièce de base comportant des moyens de guidage parallèlement à l'ouverture coopérant avec des moyens de guidage d'un coulisseau destiné à obturer ou à laisser libre l'ouverture, caractérisé en ce que l'ouverture, avant la première utilisation, est obturée au moins partiellement par une couche de matière, et en ce que le coulisseau comporte un curseur orienté vers l'ouverture permettant de détruire au moins partiellement la couche de matière pour libérer l'ouverture lors du premier déplacement du coulisseau.

Ces dispositions permettent d'atteindre le but évoqué ci-dessus. La couche de matière peut être de résistance déterminée pour une découpe aisée, sans avoir à assurer la tenue du sac. Cette couche de matière est située directement dans l'ouverture, assurant une position optimale pour la découpe.

Avantageusement, la couche de matière est venue de moulage avec la pièce de base.

Selon un mode de réalisation, la couche de matière présente une zone de faiblesse ou son épaisseur est plus faible.

Avantageusement, la zone de faiblesse est ménagée sur sensiblement toute la longueur de l'ouverture.

Selon un mode de réalisation, un logement pour le curseur est ménagé dans la couche de matière, les dimensions de ce logement étant légèrement inférieures aux dimensions du curseur, celui-ci étant monté en force dans le logement.

Avantageusement, le logement est situé à l'une des extrémités de l'ouverture, et le curseur est disposé en regard de ce logement dans la position fermée du curseur.

La présente invention a également pour objet un sac d'emballage équipé sur au moins une de ses parois d'un système d'ouverture/fermeture décrit ci-dessus.

Avantageusement, le système d'ouverture/fermeture est fixé sur la face interne d'une paroi du sac par la pièce de base plane, le coulisseau étant situé du coté de la base plane orientée vers la paroi, le système étant disposé en face d'une pré découpe réalisée dans la paroi.

La présente invention a également pour objet un film destiné à former les paroi d'un sac d'emballage, ledit film comportant au moins un système d'ouverture/fermeture.

Avantageusement, ce film est conditionné sous forme de bobine.

La présente invention sera mieux comprise à la lecture de la description suivante, en référence au dessin annexé représentant un mode de réalisation d'un dispositif d'ouverture/fermeture selon l'invention.
La figure 1 est une vue partielle d'un sac sur lequel est fixé un système d'ouverture/fermeture selon l'invention.
La figure 2 est une en perspective éclatée partielle d'un système d'ouverture/fermeture selon l'invention, en coupe partielle.
La figure 3 est une vue de dessus du système de figure 2.
La figure 4 est une vue en coupe selon IV-IV de figure 3.
La figure 5 est une vue en coupe selon V-V de figure 3.
La figure 6 est une vue similaire à figure 5, le système étant représenté au cours de la première ouverture.

La figure 1 montre un sac 2 qui comporte deux parois 3 fixées l'une à l'autre, l'une de ces parois 3 comportant un système d'ouverture/fermeture 4 fixé sur la face interne d'une ouverture 5 de cette paroi 3.

Ce système d'ouverture/fermeture 4 peut être, comme décrit dans le document FR 2 833 576, fixé en regard d'une prédécoupe délimitant une bande possédant des extrémités arrondies, qui sont découpées et qui peuvent ainsi être soulevées et saisies pour permettre le retrait de cette bande par traction manuelle, le retrait de cette bande délimitant ainsi l'ouverture 5 dans la paroi 3 du sac 2.

Un utilisateur peut donc, lors de la première utilisation, enlever la bande par traction manuelle, puis ouvrir et refermer le sac en utilisant le système d'ouverture/fermeture 4.

Comme le montre plus particulièrement la figure 1, le système d'ouverture/fermeture 4 comprend une pièce de base 7 plane délimitant au moins partiellement une ouverture 8 à travers elle, cette pièce de base 7 comportant des moyens de guidage 10 parallèlement à l'ouverture coopérant avec des moyens de guidage 12 d'un coulisseau 9 permettant de d'obturer ou de laisser libre l'ouverture 8.

L'ouverture 8, avant la première utilisation, est obturée par une couche de matière 13 venue de moulage avec la pièce de base 7, comme cela est illustré sur les figure 2 à 6.

Le coulisseau 9 comporte un curseur 14 orienté vers l'ouverture 8 permettant de détruire au moins partiellement la couche de matière 13 pour libérer l'ouverture 8.

Un logement 15 pour le curseur 14 est ménagé dans la couche de matière 13, les dimensions de ce logement 15 étant légèrement inférieures au dimensions du curseur 14, celui-ci étant monté en force dans le logement.

Le curseur est situé à une extrémité du coulisseau lorsque celui-ci est en position de fermeture de l'ouverture 8, et le logement 15 est situé également à une extrémité de l'ouverture 8.

Afin de faciliter la destruction de la couche de matière 13 par le curseur 14, la couche de matière présente une zone de faiblesse 16 où son épaisseur est plus faible.

Cette zone de faiblesse 16 s'étend sur sensiblement toute la longueur de l'ouverture 8.

Avantageusement, le curseur 14 permet également de venir en butée contre l'extrémité 17 de l'ouverture 8 opposée à celle comportant le logement 15, afin de limiter la course du curseur 14.

La couche de matière 13 permet d'assurer l'étanchéité de l'ouverture 8. Le logement 15 est de dimensions inférieures au curseur 14, la mise en place en force de ce curseur garantissant également l'étanchéité au niveau du logement, qui peut ainsi être traversant.

Le curseur 14, dans ce mode d'exécution, présente une forme parallélépipédique qui permet une réalisation simple et permet un contact efficace contre les parois du logement 15 pour assurer une bonne étanchéité. D'autres formes de ce curseur peuvent être utilisées en variante, notamment des formes en biseau favorisant la destruction de la couche de matière 13. La forme du logement 15 est dans ce cas adaptée pour présenter une forme complémentaire.

Dans le mode de réalisation présenté, le coulisseau comporte à chacune de ses extrémités, une languette de préhension 18, facilitant la prise en main par un utilisateur.

Il est également possible de réaliser la couche de matière en la rapportant après la fabrication de la pièce de base. Toutefois, cette solution complique considérablement la fabrication et augmente le coût de cette pièce.

La figure 6 permet d'illustrer la destruction de la couche de matière 13 lors de la première ouverture du système 4.

Il est avantageux d'équiper le film destiné à former les parois d'un sac d'emballage avec des systèmes d'ouvertures 4 décrits ci-dessus avant de conformer les sacs 3. En particulier, ce film peut être conditionné sous forme de bobines qui sont ensuite utilisable sur des machines connues de fabrication de sacs.

Comme il va se soi, l'invention ne se limite pas aux formes de réalisation préférentielle décrite ci-dessus, à titre d'exemple non limitatif ; elle en embrasse au contraire toutes les variantes de réalisation dans le cadre des revendications ci-après.

## Revendications

1. Système d'ouverture/fermeture (4), notamment pour sacs (2) d'emballage, comportant une pièce de base (7) plane délimitant au moins partiellement une ouverture (8) à travers elle, cette pièce de base (7) comportant des moyens de guidage (10) parallèlement à l'ouverture (8) coopérant avec des moyens de guidage (12) d'un coulisseau (9) destiné à obturer ou à laisser libre l'ouverture (8), **caractérisé en ce que** l'ouverture (8), avant la première utilisation, est obturée au moins partiellement par une couche de matière (13), et **en ce que** le coulisseau (9) comporte un curseur (14) orienté vers l'ouverture (8) permettant de détruire au moins partiellement la couche de matière (13) pour libérer l'ouverture (8) lors du premier déplacement du coulisseau (9).

2. Système (4) selon la revendication 1, **caractérisé en ce que** la couche de matière (13) est venue de moulage avec la pièce de base (7).

3. Système (4) selon l'une des revendications 1 et 2, **caractérisé en ce que** la couche de matière (13) présente une zone de faiblesse (16) où son épaisseur est plus faible.

4. Système (4) selon la revendication 3, **caractérisé en ce que** la zone de faiblesse (16) est ménagée sur sensiblement toute la longueur de l'ouverture (8).

5. Système (4) selon l'une des revendications 1 à 4, **caractérisé en ce qu'**un logement (15) pour le curseur (14) est ménagé dans la couche de matière (13), les dimensions de ce logement (15) étant légèrement inférieures au dimensions du curseur (14), celui-ci étant monté en force dans le logement (15).

6. Système (4) selon la revendication 5, **caractérisé en ce que** le logement (15) est situé à l'une des extrémités de l'ouverture (8), et le curseur (14) est disposé en regard de ce logement (15) dans la position fermée du curseur (14).

7. Sac d'emballage (2) équipé sur au moins une de ses parois (3) d'un système d'ouverture/fermeture (4) selon l'une des revendications 1 à 6.

8. Sac (2) selon la revendication 7, **caractérisé en ce que** le système d'ouverture/fermeture (4) est fixé sur la face interne d'une paroi (3) du sac (2) par la pièce de base plane (7), le coulisseau (9) étant situé du coté de la base plane (7) orientée vers la paroi (3), le système (4) étant disposé en face d'une pré découpe réalisée dans la paroi (3).

9. Film destiné à former les paroi d'un sac d'emballage, ledit film comportant au moins un système d'ouverture/fermeture (4) selon l'une des revendication 1 à 6.

10. Film selon la revendication 9, **caractérisé en ce qu'**il est conditionné sous forme de bobine.

## Claims

1. An opening/closing system (4), in particular for packaging bags (2), comprising a flat base member (7) defining at least partially an opening (8) through it, this base member (7) comprising guide means (10) parallel to the opening (8) cooperating with guide means (12) of a slider (9) intended to seal or leave open the opening (8), **characterised in that** the opening (8), prior to first use, is sealed at least partially by a layer of material (13), and **in that** the slider (9) comprises a traveller (14) oriented towards the opening (8) allowing at least partial destruction of the layer of material (13) to open up the opening (8) when the slider (9) is first displaced.

2. A system (4) according to claim 1, **characterised in that** the layer of material (13) is moulded in one piece with the base member (7).

3. A system (4) according to one of claims 1 and 2, **characterised in that** the layer of material (13) has a weak zone (16) in which it is less thick.

4. A system (4) according to claim 3, **characterised in that** the weak zone (16) is formed over substantially the entire length of the opening (8).

5. A system (4) according to one of claims 1 to 4, **characterised in that** a receptacle (15) for the traveller (14) is formed in the layer of material (13), the dimensions of this receptacle (15) being slightly smaller than the dimensions of the traveller (14), the latter being force-fitted in the receptacle (15).

6. A system (4) according to claim 5, **characterised in that** the receptacle (15) is situated at one of the ends of the opening (8), and the traveller (14) is disposed opposite said receptacle (15) when the traveller (14) is in the closed position.

7. A packaging bag (2) provided on at least one of its walls (3) with an opening/closing system (4) according to one of claims 1 to 6.

8. A bag (2) according to claim 7, **characterised in that** the opening/closing system (4) is fixed on the inner face of a wall (3) of the bag (2) by the flat base member (7), the slider (9) being situated on the side of the flat base (7) oriented towards the wall (3), the system (4) being disposed facing a precut portion formed in the wall (3).

9. A film intended to form the walls of a packaging bag, said film comprising at least one opening/closing system (4) according to one of claims 1 to 6.

10. A film according to claim 9, **characterised in that** it is packaged in the form of a roll.

## Patentansprüche

1. System zum Öffnen/Schließen (4), insbesondere für Verpackungsbeutel, enthaltend ein ebenes Basisteil (7), das zumindest teilweise eine es durchsetzende Öffnung (8) begrenzt, wobei dieses Basisteil (7) parallel zur Öffnung (8) Führungsmittel (10) aufweist, die mit Führungsmitteln (12) eines Schiebeelements (9) zusammenwirken, das dafür vorgesehen ist, die Öffnung (8) zu verschließen oder freizugeben, **dadurch gekennzeichnet, dass** die Öffnung (8) vor der erstmaligen Verwendung zumindest teilweise durch eine Materialschicht (13) verschlossen ist und dass das Schiebeelement (9) einen Läufer (14) aufweist, der in Richtung der Öffnung (8) ausgerichtet ist und mit dem sich die Materialschicht (13) zumindest teilweise zerstören lässt, um die Öffnung (8) beim erstmaligen Bewegen des Schiebeelements (9) freizugeben.

2. System (4) nach Anspruch 1, **dadurch gekennzeichnet, dass** die Materialschicht (13) zusammen mit dem Basisteil (7) geformt ist.

3. System nach einem der Ansprüche 1 und 2, **dadurch gekennzeichnet, dass** die Materialschicht (13) eine Schwachstelle (16) aufweist, an der ihre Dicke geringer ist.

4. System (4) nach Anspruch 3, **dadurch gekennzeichnet, dass** die Schwachstelle (16) im Wesentlichen über die gesamte Länge der Öffnung (8) vorgesehen ist.

5. System nach einem der Ansprüche 1 bis 4, **dadurch gekennzeichnet, dass** in der Materialschicht (13) eine Aufnahme (15) für den Läufer (14) vorgesehen ist, wobei die Abmessungen dieser Aufnahme (15) geringfügig kleiner sind als die Abmessungen des Läufers (14), wobei dieser kraftschlüssig in der Aufnahme (15) montiert ist.

6. System (4) nach Anspruch 5, **dadurch gekennzeichnet, dass** die Aufnahme (15) sich an einem der Enden der Öffnung (8) befindet, und der Läufer (14) in der geschlossenen Stellung des Läufers (14), dieser Aufnahme (15) gegenüber angeordnet ist.

7. Verpackungsbeutel (2), der zumindest an einer seiner Wandungen (3) mit einem System zum Öffnen/Schließen (4) nach einem der Ansprüche 1 bis 6 versehen ist.

8. Beutel (2) nach Anspruch 7, **dadurch gekennzeichnet, dass** das System zum Öffnen/Schließen (4) an der Innenseite einer Wandung (3) des Beutels (2) über das ebene Basisteil (7) befestigt ist, wobei das Schiebeelement (9) sich auf derjenigen Seite des ebenen Basisteils (7) befindet, das in Richtung der Wandung (3) ausgerichtet ist, wobei das System (4) einem Ausschnitt gegenüberliegt, der in der Wandung (3) ausgebildet ist.

9. Folie zur Bildung der Wandungen eines Verpackungsbeutels, wobei die Folie zumindest ein System zum Öffnen/Schließen (4) nach einem der Ansprüche 1 bis 6 aufweist.

10. Folie nach Anspruch 9, **dadurch gekennzeichnet, dass** sie in die Form einer Rolle gebracht ist.
